# EUROPÄISCHE PATENTSCHRIFT

(11) **EP 0 592 807 B1**
(45) Veröffentlichungstag und Bekanntmachung des Hinweises auf die Patenterteilung: **02.05.1997**
(21) Anmeldenummer: 93114374.7
(22) Anmeldetag: 08.09.1993
(51) Int. Cl.: D03J 1/00

(54) **Vorrichtung zur webmaschinengerechten Zuführung eines Kettwechselsystems**
Device for feeding a loom-adapted warp changing system
Dispositif pour amener un système de changement de chaîne adapté à une machine à tisser

(30) Priorität: 14.10.1992 DE 4234563
(43) Veröffentlichungstag der Anmeldung: 20.04.1994
(73) Patentinhaber: LINDAUER DORNIER GESELLSCHAFT M.B.H, D-88129 Lindau (DE)
(72) Erfinder: Lindenmüller, Walter, D-88131 Lindau (DE); Hiemer, Armin, D-88131 Lindau (DE); Tillmann, Robert, A-6706 Bürs (AT); Wagner, Karl, D-79713 Bad Säckingen (DE)

(56) Entgegenhaltungen:
- EP-A- 0 501 029
- BE-A- 903 190
- DE-A- 2 417 476
- DE-A- 3 828 730
- DE-A- 4 109 408
- US-A- 4 934 413

## Beschreibung

Die Erfindung betrifft eine Vorrichtung zur webmaschinengerechten Zuführung eines Kettwechselsystems von einer Einziehmaschine mit Einziehwagen zu einer Webmaschine, bestehend aus einem in den Einziehwagen fahrbaren, einen Kettbaum tragenden Transportwagen zur Übernahme und temporären Ablage des hauptsächlich aus Kettbaum, Kettwächter-Transporteinheit, Webschäften und Webblatt bestehenden Kettwechselsystems, in welches die Kettfäden eingezogen sind.

Aus der US-PS 4,934,413 ist ein Verfahren zum Einlegen eines Kettwechselsystems in eine Webmaschine und eine Vorrichtung zur Durchführung des Verfahrens bekannt.
Gemäß dem Verfahren erfolgt das Einlegen des Kettwechselsystems dadurch, daß durch Einziehen der Kettfäden in das aus einer Kettwächtereinheit, einer Webschafteinheit und einem Webblatt bestehende Kettwechselsystem das System zum Einlegen in die Webmaschine vorbereitet wird, daß daraufhin der Kettbaum in die Webmaschine eingelegt wird, daß während des Einlegens im Kettwechselsystem die Kettspannung erfaßt wird und daß während des Einlegens die Abweichung der Kettspannung von einem vorgegebenen Standardwert durch Drehen des Kettbaums behoben wird.

Die zur Durchführung des Verfahrens vorgesehene Vorrichtung zeichnet sich im wesentlichen dadurch aus, daß das aus einem Kettbaum, einer Kettwächtereinheit, durch die die vom Kettbaum ausgehenden Kettfäden gezogen sind, und einem vorderen und hinteren Kettfadenführer bestehende Kettwechselsystem von Mitteln in Gestalt eines Kettbaum-Hubwagens aufgenommen und an die Webmaschine übergeben wird.
Die Aufnahmemittel bestehen aus einem ersten Arm zum Aufnehmen des Kettbaumes und aus einem zweiten Arm zum Aufnehmen und Ablegen des Kettwechselsystems aus einer separaten außerhalb der Webmaschine liegenden Position in eine vorbestimmte innerhalb der Webmaschine liegende Position.
Die Vorrichtung besteht ferner aus einem mit der Kettfadenumlenkwalze in Kontakt stehendem Fühler zur Erfassung der Kettspannung während des Einlegens der Kettwächtereinheit in die Webmaschine und aus Mitteln zum Aufbringen einer Kettbaumdrehung, die in Abhängigkeit von der durch den Fühler erfaßten Kettspannung wirksam werden.

Die vorbekannte Patentschrift gibt keine Anleitung im Hinblick auf eine notwendige und webmaschinengerechte Zwischenlagerung eines für den Webprozeß vorbereiteten Kettwechselsystems.
Eine webmaschinengerechte Zwischenlagerung von Kettwechselsystemen ist aber für die weitere Reduzierung der Rüstzeiten beim Kettbaum- und Webgeschirrwechsel für die Maschinenbetreiber von großer Bedeutung.

Aus der vorbekannten US-Patentschrift sind auch keine Anregungen dahingehend zu entnehmen, wie bereits unmittelbar nach dem Einziehen der Kettfäden das Kettwechselsystem in Art einer Kassette webmaschinengerecht aus der Einziehmaschine entnommen, temporär zwischengelagert und aus der Zwischenlagerung von durch an sich bekannte Transportmittel übernommen und in die Webmaschine eingesetzt werden kann.

Es ist deshalb Aufgabe der Erfindung, eine Vorrichtung zu schaffen, mit der ein in Kettfaden-Einziehmaschinen mit Kettfäden bestücktes Kettwechselsystem in Art einer Kassette aus der Einziehmaschine webmaschinengerecht entnommen, temporär zwischengelagert, aus der Zwischenlagerung von einem Transportmittel übernommen und webbereit in die Webmaschine eingesetzt werden kann.

Erfindungsgemäß wird die Aufgabe durch die kennzeichnenden Merkmale der Patentansprüche 1 und 2 gelöst.
Ein für den Webprozeß vorbereitetes Kettwechselsystem, welches den Kettbaum, die Kettwächtereinheit, die Webschäfte und das Webblatt beinhaltet, wird von einem mit erfindungsgemäßen Vorkehrungen versehenen Transportwagen von der Einziehmaschine mit Einziehwagen in Art einer Kassette übernommen, daraufhin ggf. unter temporärer Zwischenlagerung von einer vorzugsweise nahe der Webmaschine positionierten Transportvorrichtung in Gestalt eines Kettbaum-Hubwagens übernommen und durch den Kettbaum-Hubwagen kassettenartig in die Webmaschine eingelegt.

Nach dem Stand der Technik ist ein webmaschinengerechtes Übernehmen des Kettwechselsystems aus der Einziehmaschine und dessen temporäres Zwischenlagern nicht bekannt.
Eine geeignete Vorrichtung hierzu, mit der in den Bereich der Einziehmaschine gefahren und die Kettwechselvorrichtung dort aufgenommen werden kann, ist ebenfalls nicht bekannt.

Mit der erfindungsgemäßen Vorrichtung können die für einen Kettwechsel üblichen Rüstzeiten weiter verringert und insbesondere die immer wieder bei dem bekannten temporären Ablegen der Kettwechselsysteme auftretenden Kettfadenbrüche vollständig vermieden werden.

Die Erfindung soll nachstehend anhand eines in den Figuren 1 bis 4 dargestellten Ausführungsbeispiels näher erläutert werden. In den Zeichnungen zeigen:
- Figur 1: den in den Einziehwagen einer Einziehmaschine gefahrenen Transportwagen,
- Figur 2: das vom Transportwagen aus dem Einziehwagen aufgenommene Kettwechselsystem,
- Figur 3: das von einem Kettbaum-Hubwagen aus dem Transportwagen übernommene Kettwechselsystem,
- Figur 4: das Einlegen des Kettwechselsystems mittels des Kettbaum-Hubwagens in eine Webmaschine.

Nachdem in der hier nicht dargestellten Einziehmaschine die Kettfäden 9 von dem auf den Einziehwagen 1 gelagerten Kettbaum 3 in die aus der Kettwächtereinheit 6, den Webschäften 7 und dem Webblatt 8 bestehenden Kettwechselsystem eingezogen sind, wird der Transportwagen 4 durch den Einziehwagen 1 hindurchgeführt.
Der Transportwagen 4, der gegebenenfalls mit einem Lagerbock 5 oder einer Lademulde zur Aufnahme des Kettbaumes 3 ausgerüstet ist, trägt nahe der Lagerböcke 5 oder im Falle der Muldenablage des Kettbaumes exzentrisch zur Kettbaumachse je einen beidseitig im Randbereich des Transportwagens 4 sich in vertikaler Ebene erstreckenden Träger 10.
Dieser Träger 10 besteht aus einem ersten, starr mit dem Transportwagen 4 verbundenen Teilträger 10a und einem zweiten, am ersten Teilträger 10a schwenkbar angeordneten Teilträger 10b. Bedingt durch die konstruktive Ausbildung des Einziehwagens 1 ist der Transportwagen 4 nur in der gemäß Figur 1 dargestellten Schwenklage des Teilträgers 10b durch den Einziehwagen 1 gemäß Pfeilrichtung 15 fahrbar.
Nachdem der Transportwagen 4 den Kettbaum 3 aufgenommen hat, kann dieser aus dem Einziehwagen 1 in Richtung des Pfeiles 16 soweit herausgefahren werden, daß die vom Einziehwagen 1 getragene Kettwächtereinheit 6, die Webschäfte 7 und das Webblatt 8 von einer mit dem Träger 10 verbundenen Tragvorrichtung 12 aufgenommen werden können. Dazu besitzt der Teilträger 10b an seinem freien Ende Aufnahmemittel 11.

Die Tragvorrichtung 12 wird gemäß Fig. 2 von einem im rechten Winkel zu dem Träger 10 und parallel zu den in horizontaler Ebene in der Kettwächtereinheit 6 verlaufenden Kettfäden 9 ausgerichteten Horizontalträger 12a und aus je einem Vertikalträger 12b, der z.B. über ein Kreuzstück 12c, das mittig am Horizontalträger 12a angreift, gebildet. Das untere Ende des Vertikalträgers 12b steht mit dem Aufnahmemittel 11 in Wirkverbindung.
Das obere Ende des Vertikalträgers 12b verfügt über ein Kupplungselement 13 zur formschlüssigen Verbindung mit dem Tragarm 14a eines Kettbaum-Hubwagens 14.

Die Kettwächtereinheit 6, die Webschäfte 7 und das Webblatt 8 werden von der Tragvorrichtung 12 mittels allgemein bekannter Klemm- oder Haltemittel so webmaschinengerecht aufgenommen, daß der Kettbaum 3 und die Tragvorrichtung 12 von dem Transportwagen 4 in Art einer Kassette von dem Kettbaum-Hubwagen 14 übernommen werden können.

Die Übernahme des Kettwechselsystems durch den Kettbaum-Hubwagen 14 zeigt Figur 3.
Ein am freien Ende des Tragarmes 14a vorhandenes, im einzelnen jedoch nicht dargestelltes Verbindungselement greift in das Kupplungselement 13 der Tragvorrichtung 12 ein und übernimmt diese von dem Transportwagen 4. Der Transportwagen 4 steht nun erneut zur Übernahme eines vorbereiteten Kettwechselsystems aus der Einziehmaschine und zu dessen temporären Ablage zur Verfügung.

Figur 4 zeigt das Einlegen des Kettwechselsystems mittels des Kettbaum-Hubwagens 14 in die Webmaschine 2. Die Mittel zur Aufnahme und Ablage des Kettbaums 3 und der Kettwächtereinheit 6 in der Webmaschine 2 und die Mittel zu ihrer Positionierung in der Webmaschine sind in der DE-OS 41 05 824 und in der DE-OS 41 09 408 im einzelnen dargestellt, so daß hier nicht näher darauf eingegangen werden muß.

### ZEICHNUNGS-LEGENDE

- 1: Einziehwagen
- 2: Webmaschine
- 3: Kettbaum
- 4: Transportwagen
- 5: Lagerbock
- 6: Kettwächtereinheit
- 7: Webschaft
- 8: Webblatt
- 9: Kettfaden
- 10: Träger
- 10a: Teilträger
- 10b: Teilträger
- 11: Mittel
- 12: Tragvorrichtung
- 12a: Horizontalträger
- 12b: Vertikalträger
- 12c: Kreuzstück
- 13: Kupplungselement
- 14: Kettbaum-Hubwagen
- 14a: Tragarm
- 15: Pfeilrichtung
- 16: Pfeilrichtung

## Patentansprüche

1. Vorrichtung zum temporären Ablegen eines von einer Tragvorrichtung (12) aufgenommenen Webgeschirrs (6,7,8) mit eingezogener Webkette (9) und eines Kettbaumes (3), der zusammen mit dem Webgeschirr ein Kettwechselsystem bildet, bestehend aus einem fahrbaren Transportwagen (4), der einen ersten Lagerbock (5) und einen, von dem ersten Lagerbock (5) beabstandet angeordneten, zweiten Lagerbock (5) aufweist, wobei nahe der Lagerböcke (5) je ein sich in vertikaler Ebene erstreckender Träger (10) angeordnet ist, dessen freies Ende ein Aufnahmemittel (11) besitzt, wobei der Träger (10) aus einem mit dem Transportwagen (4) verbundenen ersten Teilträger (10a) und einem am Teilträger (10a) angeordneten zweiten Teilträger (10b) besteht und wobei das Aufnahmemittel (11) mit der das Webgeschirr (6,7,8) webmaschinengerecht tragenden Tragvorrichtung (12) verbunden ist **dadurch gekennzeichnet,** daß der zweite Teilträger um eine Achse (10c) schwenkbar am ersten Teilträger angeordnet ist, und daß der Transportwagen in den Einziehwagen (1) einer Einziehmaschine fahrbar ist.

2. Tragvorrichtung für ein Webgeschirr (6,7,8) zur temporären Aufnahme durch einen Aufnahmemittel (11) aufweisenden Transportwagen (4), **gekennzeichnet durch** einen ersten und einen zweiten in der horizontalen Ebene ausgerichteten Horizontalträger (12a) und je einen Vertikalträger (12b), wobei jeder Vertikalträger (12b) über ein mittig an jedem Horizontalträger (12a) angreifendes Kreuzstück (12c) mit dem betreffenden Horizontalträger (12a) verbunden ist, wobei ferner das untere freie Ende der Vertikalträger (12b) ein zu dem jeweiligen Aufnahmemittel (11) ausgebildetes Gegenstück (12d) aufweist und das obere Ende der Vertikalträger (12b) ein Kupplungselement (13) zur formschlüssigen Verbindung mit dem Tragarm (14a) eines Kettbaum-Hubwagens (14) besitzt.

## Revendications

1. Dispositif pour le dépôt temporaire d'un harnais (6, 7, 8) logé par un dispositif de transport (12) fermé et comportant une chaîne (9) de tissage entrée, et une ensouple (3) formant avec le harnais un système de changement de chaîne, consistant en un chariot (4) de transport mobile présentant un premier corps de palier (5) et un second corps de palier (5) disposé à une certaine distance du premier corps de palier (5), un support (10) s'étendant dans un plan vertical étant disposé au voisinage de chaque corps de palier (5), les extrémités libres de ce corps comportant un élément récepteur (11), le support (10) consistant en un premier support partiel (10a) relié au chariot (4) de transport et en un second support partiel (10b) disposé sur le support partiel (10a), et l'élément récepteur (11) relié au dispositif (12) de support étant adapté au métier ou à la machine à tisser et portant le harnais (6, 7, 8), dispositif caractérisé en ce que le second support partiel est monté, de façon à pouvoir pivoter autour d'un axe (10c), sur le premier support partiel et en ce que le chariot de transport peut se déplacer dans le chariot (1) de rentrage de fils d'une machine à rentrer les fils de chaîne.

2. Dispositif de transport d'un harnais (6, 7, 8) destiné à être reçu temporairement par un chariot (4) de transport, présentant un élément récepteur (11), dispositif caractérisé en ce qu'il comporte un premier et un second support (12a) horizontal, s'étendant dans le plan horizontal et avec chacun un support vertical (12b), chaque support vertical (12b) étant relié, à l'aide d'un élément (12c) monté en croix sur le milieu de chaque support horizontal (12a), avec le support horizontal (12a) correspondant, l'extrémité libre inférieure des supports verticaux (12b) présentant en outre une pièce antagoniste (12d) dont la forme correspond à celle de chaque élément récepteur (11) et en ce que l'extrémité supérieure du support vertical (12b) comporte un élément (13) d'accouplement pour assurer une liaison de blocage par conformité des formes avec le bras (14a) de support faisant partie d'un chariot (14) élévateur d'ensouple.

## Claims

1. Device for the temporary deposition of a weaving harness (6, 7, 8) with threaded warp threads (9), held by a carrying device (12), and of a warp beam (3) which, together with the weaving harness, forms an interchangeable warp system, the device comprising a movable transfer truck (4) which has a first bearing block (5) and a second bearing block (5) spaced from the first bearing block (5), and in which a support (10) extending in a vertical plane and having a housing means (11) at its free end is disposed close to each bearing block (5), the support (10) comprising a first partial support (10a) connected to the transfer truck (4) and, arranged on the partial support (10a), a second partial support (10b), and the housing means (11) being connected to the carrying device (12) which carries the weaving harness (6, 7, 8) in a manner suitable for the loom, characterized in that the second partial support is arranged on the first partial support so as to be pivotable about an axis (10c), and in that the transfer truck is movable in the threading truck (1) of a threading machine.

2. Device for carrying a weaving harness (6, 7, 8) to be held temporarily by means of a transfer truck (4) having housing means (11), characterized by a first and a second horizontal support (12a) oriented in a horizontal plane and by respective vertical supports (12b), each vertical support (12b) being connected to the respective horizontal support (12a) by means of a crosspiece (12c) engaging each horizontal support (12a) centrally, moreover, the lower, free end of the vertical support (12b) having a counterpart (12d) designed for the respective housing means (11) and the upper end of the vertical support (12b) having a coupling element (13) for coupling with a positive fit with the support arm (14a) of a warp-beam lifting truck (14).
